# EUROPÄISCHE PATENTSCHRIFT

(11) **EP 0 700 838 B1**
(45) Veröffentlichungstag und Bekanntmachung des Hinweises auf die Patenterteilung: **10.06.1998**
(21) Anmeldenummer: 95113786.8
(22) Anmeldetag: 01.09.1995
(51) Int. Cl.: B65D 77/20, B65D 17/00

(54) **Dose mit Folien-Verschluss und Verfahren zur Herstellung derselben**
Box with foil closure and method for manufacturing the box
Boîte avec fermeture sous forme de films et procédé pour sa fabrication

(30) Priorität: 06.09.1994 DE 4431758
(43) Veröffentlichungstag der Anmeldung: 13.03.1996
(73) Patentinhaber: SOCIETE DES PRODUITS NESTLE S.A., 1800 Vevey (CH)
(72) Erfinder: Hütsch, Peter, D-60523 Frankfurt am Main-Niederrad (DE)
(74) Vertreter: Thomas, Alain

(56) Entgegenhaltungen:
- EP-A- 0 424 680
- CH-A- 420 969
- CH-A- 530 310
- DE-B- 1 193 865
- DE-B- 1 193 866
- DE-U- 8 807 680
- DE-U- 9 211 788

## Beschreibung

Die Erfindung betrifft eine Dose, insbesondere eine Blechdose, wie sie im Oberbegriff des Patentanspruches 1 näher angegeben ist.

Derartige Dosen werden für die Verpackung von Lebensmitteln, beispielsweise zum Verpacken von gemahlenen Kaffee, Pulver zum Bereiten von Getränken oder dergleichen eingesetzt. Solche Dosen werden unter anderem mit einem sogenannten "Peel-Off"-Verschluß versehen, wobei in dem aus Blech (Weißblech) bestehenden Deckel der Dose eine Öffnung eingestanzt ist, die anschließend mit einer Folie überdeckt wird, die an dem die Öffnung umgebenden Rand des Deckels angesiegelt wird. Durch Abziehen der Folie kann der Verbraucher die Dose dann leicht öffnen.

Bei diesen aus dem Stand der Technik bekannten Dosen ist nachteilig, daß bei der Herstellung der zu dem Verschluß verwendeten Deckel ein hoher Materialausschuß anfällt. Der Deckel, der an dem Mantel der Dose durch Rollen bzw. Umbördelung befestigt wird, muß zuvor durch Stanzen mit der Öffnung versehen werden. Das ausgestanzte Teil ist Abfallmaterial und nicht mehr weiter verwendbar. Weiterhin ist nachteilig, daß die ausgestanzten Öffnungen einen scharfen Rand haben, so daß für den Verbraucher eine Verletzungsgefahr besteht, wenn er mit einem Löffel oder dergleichen in die Dose hineingreift. Soll dieses verhindert werden, muß der Rand der Öffnung nachbearbeitet werden. Diese Probleme entstehen in gleicher Weise bei anderen Dosen, bei denen der Mantel nicht aus Blech, sondern z.B. aus einem Papprohr besteht, die aber ebenfalls in herkömmlicher Weise mit Blechdeckeln verschlossen sind.

Aus der EP 0 424 680 A2 ist ein Behälter gemäß dem Oberbegriff des Anspruchs 1 bekannt, der an seinem Ende mit einem wulstartig verdickten Rand versehen ist, der gegenüber der Behälterwand nach innen und außen übersteht und auf der Innenseite eine konische, geneigte Innenfläche besitzt, an die sich eine axial weisende Stirnfläche anschließt. Eine entsprechend vorgeformte Verschlußfolie liegt an der geneigten Innenfläche des Randes an und besitzt einen Randflansch, der auf der axialen Stirnfläche des Randes aufliegt. Mit einem konischen Siegelstempel wird die Folie an der geneigten Innenfläche und der Stirnfläche des Dosenrandes angeschweißt.

Bei dem Siegelvorgang liegt der außen über die Behälterwand überstehende Teil des Randes auf einem Absatz auf einem Gegenhalter auf, damit der Druck des Siegelstempels aufgefangen wird.

Behälter dieser Art haben den Nachteil, daß sie an der Oberseite einen größeren Durchmesser haben als im Mittelteil oder am Boden, so daß sie schlecht stapelbar und nicht raumsparend verpackbar sind. Wenn sich beim Transport die in einem Karton untergebrachten Dosen aufgrund Rüttelbewegungen gegeneinander verschieben, so verhaken die Dosen mit ihren überstehenden Rändern aneinander und erschweren somit das Auspacken. Da für die Aufnahme der Siegelfolie ein verdickter Rand vorgesehen ist, läßt sich diese Gestaltung auch nur bei Kunststoffdosen anwenden.

Aufgabe der Erfindung ist dementsprechend, eine für Lebensmittelverpackungen geeignete Dose, insbesondere Blechdose, die eine mit einer abziehbaren Folie verschlossene Öffnung aufweist, so auszugestalten, daß die Nachteile der herkömmlichen Dosen mit einem solchen Verschluß vermieden werden, und insbesondere der Materialaufwand verringert, die Zahl der Herstellungsschritte verkleinert und die Verpackungsfähigkeit verbessert werden.

Diese Aufgabe wird mit einer Dose gelöst, die die im Patentanspruch 1 angegeben Merkmale aufweist. Weitere, vorteilhafte Ausgestaltungen der Erfindung und ein bevorzugtes Verfahren zur Herstellung einer solchen Dose sind in den Unteransprüchen angegeben.

Gemäß der Erfindung wird der mit der ausgestanzten Öffnung versehene Blechdeckel völlig durch die abziehbare Folie ersetzt, so daß also die gesamte obere Fläche der Dose von der Folie verschlossen ist. Da der Dosenkörper sich an seinem oberen Endabschnitt nach außen hin konisch erweitert, kann die Folie mit einem konischen, in Axialrichtung wirkenden Siegelstempel angesiegelt werden ohne daß beim Ansiegeln eine Verformung der Dosenwand oder ein Anrollen der Folie an der Dosenwand erforderlich sind. Der konische Endabschnitt der Dose wird erfindungsgemäß dadurch gebildet, daß die Dose dort mit einem Einzug versehen wird. Das hat den Vorteil, daß der konische Endabschnitt einen gegenüber der übrigen Dose verkleinerten Durchmesser hat, so daß sein oberes Ende nicht über den Mittelteil oder den Boden der Dose nach außen vorragt. Dies ist für die Stapelfähigkeit und Verpackbarkeit der Dosen von Bedeutung.

Bei der Herstellung eines solchen Verschlusses wird vorzugsweise eine Folie verwendet, die hutförmig gestaltet ist, wobei der Durchmesser der Folie im Bereich der "Krempe" etwas größer ist als der Durchmesser der Dose an ihrem oberen Ende. Wird die so gestaltete Folie mit dem leicht konischen Siegelwerkzeug von oben in den konischen Endabschnitt der Dose eingeführt, so klappt die "Krempe" der Folie nach oben weg und legt sich an den konischen Endabschnitt der Dose an.

Um die Stapelbarkeit und Versandfähigkeit der Dosen zu erhöhen, ist ferner vorgesehen, daß die Dose am Boden einen verkleinerten Innendurchmesser besitzt, damit die außenliegende Umbördelung nicht über die Mantelfläche der Dose hinausragt sondern auch am Boden der Außendurchmesser der Dose gleich groß ist.

Vorzugsweise ist der Boden so gestaltet, daß sein Außendurchmesser geringfügig Kleiner ist als der Innendurchmesser des oberen Randes des konischen Endabschnitts, so daß jeweils der Dosenboden in die Öffnung einer darunter befindlichen Dose eingesetzt werden kann, was die Stapelbarkeit verbessert.

Im folgenden wird die Erfindung anhand des in den Figuren dargestellten Ausführungsbeispiels beschrieben und näher erläutert.

Es zeigen:
- Fig. 1: eine schematische Darstellung des noch offenen Dosenkörpers im Längsschnitt
- Fig. 2: den konischen oberen Endabschnitt der Dose in vergrößerter Form
- Fig. 3: den Randbereich des Dosenbodens in vergrößerter Form
- Fig. 4: einen Querschnitt durch die Folie, mit der die Dose verschlossen wird

Gemäß der Fig. 1 besteht der Dosenkörper 1 aus einem Mantel 11, der an seinem oberen Ende 12 nach außen umgebördelt ist. Der obere Endabschnitt 2 des Dosenkörpers ist konisch gestaltet, indem ein Einzug 21 beispielsweise durch Rollen angebracht ist. Im Bereich des Einzugs ist der Durchmesser des Dosenkörpers gegenüber dem Mantelbereich 11 etwas reduziert, so daß der Durchmesser des oberen Endes 12 des Dosenkörpers ebenso groß ist wie in dem Mantelbereich.

In der Fig. 2 ist der konische Endabschnitt 2 der mit der Folie 3 verschlossenen Dose vergrößert dargestellt. Die Dose öffnet sich von dem Einzug 21 nach oben; der Winkel zwischen dem konischen Endbereich 2 und der Dosenachse beträgt entsprechend der Darstellung von Fig. 2 etwa 7°. In Fig. 2 ist weiter erkennbar, daß die Folie 3 an dem Innenteil des konischen Endbereiches 2 angesiegelt ist und der Bord nach außen umgelegt und angebördelt ist.

In der Fig. 3 ist im vergrößerten Ausschnitt der Randbereich des Dosenbodens dargestellt. Es ist erkennbar, daß der Mantel der Dose in der Nähe des Dosenbodens so weit verjüngt ist, daß die Umbördelung 41 nicht über den Mantel 11 der Dose hinaussteht; insbesondere ist die Gestaltung derart, daß der Dosenboden mit seiner Umbördelung in das obere Ende des konischen Endabschnitts (2) einer anderen, gleichen Dose hineinpaßt.

Die Fig. 4 zeigt die zum Verschluß dienende Folie 3 im Querschnitt. Die Folie besteht vorzugsweise aus Aluminium und ist an ihrer Unterseite mit einer Siegelbeschichtung 34 versehen. Ihr Querschnitt ist hutförmig, wobei der Außendurchmesser größer ist als der Außendurchmesser der Dose an ihrem oberen Ende. Auf ihrer Unterseite ist sie mit einer Siegel-Beschichtung 34 versehen. Zum Ansiegeln der Folie wird die Dose mit der hutförmigen Folie versehen oder die in die notwendige hutförmige Form gebrachte Folie wird auf ein konisches, beheizbares Werkzeug aufgelegt und von unten her mit diesem Werkzeug in den konischen Endabschnitt der Dose eingeführt und unter Druck an die Doseninnenseite angesiegelt. Dabei klappt der Randbereich 35 (die "Krempe") der Folie ab und legt sich an die Innenfläche der Dose an.

In Fig. 4 ist erkennbar, daß an der nach außen liegenden Seite der Folie in deren Mittelteil eine Handhabe 32 angebracht sein kann, mit der die Folie dann nach außen abgezogen werden kann.

## Patentansprüche

1. Dose, insbesondere Blechdose, deren Öffnung mit einer eine Siegel-Beschichtung aufweisenden abziehbaren Folie verschlossen ist, wobei der Querschnitt des die Öffnung umfassenden Endabschnitts (2) sich zum oberen Ende (12) hin nach außen konisch erweitert und die Folie (3) mit einem Randbereich (35) in dem konischen Endabschnitt (2) befestigt ist,
**dadurch gekennzeichnet, daß**
der konische Endabschnitt (2) mit einem Einzug (21) derart gebildet ist, daß der Außendurchmesser der Dose im Bereich des konischen Endabschnitts (2) nicht größer ist als im Mittelteil der Dose, und daß der Innendurchmesser der Dose im Bereich des Bodens (4) gegenüber dem Mittelteil wenigstens um die Dicke der außen liegenden Umbördelung (41) am Dosenboden verringert ist.

2. Dose nach Anspruch 1,
**dadurch gekennzeichnet, daß**
der Öffnungswinkel α in dem konischen Endabschnitt (2) ca. 7° beträgt.

3. Dose nach einem der Ansprüche 1 oder 2,
**dadurch gekennzeichnet, daß**
der Dosemnantel (11) an seinem oberen Ende (12) nach außen umgebördelt ist.

4. Dose nach einem der Ansprüche 1 bis 3,
**dadurch gekennzeichnet, daß**
die Folie (3) mit einer Handhabe (32) zum Aufreißen versehen ist.

5. Dose nach einem der Ansprüche 1 bis 4,
**dadurch gekennzeichnet, daß**
die Folie (3) aus Aluminium besteht.

6. Verfahren zur Herstellung einer Dose nach einem der Ansprüche 1 bis 5, mit folgenden Verfahrensschritten:
a. Anbringen eines Einzugs (21) im oberen Endbereich der noch offenen Dose derart, daß ein konischer Endabschnitt (2) gebildet wird, wobei der Außendurchmesser der Dose im Bereich des konischen Endabschnitts nicht größer ist als im Mittelteil der Dose;
b. Einsetzen eines Formlings (30) aus einer mit einer Siegelschicht (33) versehenen Folie, dessen Querschnitt hutförmig und dessen Außendurchmesser um die vorgesehene Breite der Versiegelung (34) größer ist als der Innendurchmesser der Dose im Bereich des konischen Endabschnitts (2), wobei der Randbereich (35) der Folie zur Anlage an dem konischen Endabschnitt kommt;
c. Verringerung der Innendurchmesser der Dose im Bereich des Bodens (4) gegenüber dem Mittelteil wenigstens um die Dicke der außen liegenden Umbördelung (41) am Dosenboden.

## Claims

1. A case, in particular a can, whose opening is sealed by a strippable foil provided with a seal coating, wherein the diameter of the end portion (2) including the opening conically widens to the outside up until the top end (12), and the foil (3) is fastened with a border region (35) at said conical end portion (2),
**characterized in that**
the conical end portion (2) comprising a reduction/necking (21) is formed such that the outer diameter of the case in the region of the conical end portion (2) is not greater than in the middle portion of the case, and that the inner diameter of the case in the region of the bottom (4) is, compared with the middle portion, reduced by at least the width of the bead (41) at the outside of the case bottom.

2. A case according to claim 1,
**characterized in that**
the flare angle α in the conical end portion (2) is approximately 7°.

3. A case according to claim 1 or 2,
**characterized in that**
the case shell (11) is beaded outwardly at its upper end (12).

4. A case according to any one of claims 1 to 3,
**characterized in that**
the foil (3) is provided with a handle (32) for tearing it open.

5. A case according to any one of claims 1 to 4,
**characterized in that**
the foil (3) is made of aluminium.

6. A method for producing a case according to any one of claims 1 to 5, comprising the following steps:
a. providing a necking (21) in the upper end region of the still open case such that a conical end portion (2) is formed;
b. inserting a formed body (30) made of a foil provided with a seal coating (33), whose cross-section is hat-shaped and whose outer diameter is greater than the the inner diameter of the case in the region of the conical end portion (2) by the intended width of the sealing (34), wherein the border region (35) of the foil contacts said conical end portion.

## Revendications

1. Boîte, particulièrement boîte en fer-blanc, l'ouverture dudit boîte étant fermé par une feuille pelliculable comportant un revêtement cachet, la section transversale de la partie extrême (2) comportant l'ouverture s élargissant d'une manière conique vers l'extérieur et la feuille (3) étant fixé á la partie (2) extrême conique avec une zone périphérique (35),
caractérisée en ce
que la partie (2) extrême conique est formée avec une rentrée (21) tel que le diamètre extérieur de la boîte dans la région de la partie (2) extrême conique n'est pas supérieur que dans la partie centrale de la boîte, et en ce que le diamètre intérieur de la boîte dans la région du fond (4) est réduit par rapport á la partie centrale en moins par l'épaisseur du bord (41) rabattu extérieur au fond de la boîte.

2. Boîte selon la revendication 1,
caractérisée en ce
que l'angle d'aperture α à la partie (2) extrême conique est à peu prés 7°.

3. Boîte selon l'une des revendications 1 ou 2,
caractérisée en ce
que l'enveloppe (11) de la boîte est rabattu vers l'extérieur a son extrémité supérieure.

4. Boîte selon l'une des revendications 1 á 3,
caractérisée en ce
que la feuille (3) est pourvue d'une manette (32) de dechirage.

5. Boîte selon l'une des revendications 1 á 4,
caractérisée en ce
que la feuille (3) est en aluminium.

6. Procédé de fabrication d'une boîte selon l'une des revendications 1 á 5, comportant les étapes suivantes:
a. application d'une rentrée (21) dans la partie extrême supérieure de la boîte encore ouverte, tel qu'une partie (2) extrême conique est formée,
b. mis en place d'un corps formé (30) en une feuille pourvue d'une couche cachet (33), la section transversale duquel a la forme d'un chapeau et le diamètre duquel est supérieur au diamètre intérieur de la boîte dans la région de la partie extrême conique par la largeur du cachet (34), la région périphérique (35) de la feuille prenant appui á la partie extrême conique.
